# EUROPÄISCHE PATENTSCHRIFT

(11) **EP 0 432 659 B1**
(45) Veröffentlichungstag und Bekanntmachung des Hinweises auf die Patenterteilung: **15.05.1996**
(21) Anmeldenummer: 90123543.2
(22) Anmeldetag: 07.12.1990
(51) Int. Cl.: B65D 17/28

(54) **Leicht zu öffnender Deckel aus Blech, insbesondere Stahlblech**
Easy openable cover of sheet, especially sheet metal
Couvercle à ouverture facile en tôle, spécialement tôle d'acier

(30) Priorität: 14.12.1989 DE 3941239
(43) Veröffentlichungstag der Anmeldung: 19.06.1991
(73) Patentinhaber: Schmalbach-Lubeca AG, D-38112 Braunschweig (DE)
(72) Erfinder: Strube, Lutz, W-3302 Cremlingen 3 (DE); Höft, Peter, W-3300 Braunschweig (DE)
(74) Vertreter: Fricke, Joachim, Dr.

(56) Entgegenhaltungen:
- GB-A- 1 551 766

## Beschreibung

Die Erfindung betrifft einen leicht zu öffnenden Deckel aus Blech, insb. Stahlblech, für Behälter, insb. Dosen mit den Merkmalen des Oberbegriffs des Anspruchs 1.

Deckel mit unverlierbarem Öffnungsteil und unverlierbarer Grifflasche, bei denen beim Öffnen der Öffnungsteil in das Innere des Behälters abgeschwenkt wird, sind in verschiedenen Ausführungsformen bereits seit längerem bekannt (vgl. US-PS 37 44 667, US-PS 34 46 389, US-PS 32 15 305, US-PS 33 26 406, US-PS 38 36 038, US-PS 39 67 753 oder US-PS 39 67 752).

Derartige Deckel sind in aller Regel aus Aluminiumblech hergestellt und sind relativ leicht zu öffnen und sind umweltfreundlich, da sie gewährleisten, daß nach dem Öffnen keine Einzelteile anfallen, die herumliegen und zu Verletzungen oder zur Umweltverschmutzung führen können.

Die US-PS 39 67 752 zeigt eine Ausführungsform mit einteiligem Öffnungsteil, dessen Längsachse sich in Fluchtung mit der Längsachse der symmetrisch ausgebildeten Grifflasche erstreckt. Demgegenüber zeigt die US-PS 39 67 753 einen einteiligen asymmetrischen Öffnungsteil, dessen Längsachse sich quer zu der Längsachse der Grifflasche erstreckt, die ihrerseits mit ihrem vorderen Aufbrechende über einem Abschnitt der Kerblinie zu liegen kommt, um diesen anfänglich einzubrechen und zu gewährleisten, daß beim Weiterwandern der Anreißstelle der gesamte Öffnungsteil in das Innere des Behälters abkippt.

Die US-PS 33 26 406 zeigt eine Ausführung, bei der zur Freilegung einer ausreichend großen Ausgießöffnung der Öffnungsteil durch eine zusätzliche Kerblinie in zwei Öffnungsteilhälften unterteilt ist. Jeder Öffnungsteilhälfte ist eine gesonderte Grifflasche zugeordnet, die am Öffnungsteil selbst befestigt ist. Eine andere Ausführungsform für einen durch eine zusätzliche Kerblinie in zwei Öffnungsteilhälften unterteilten Öffnungsteil zeigt die US-PS 34 46 389. Bei dieser liegt die Aufbrechnase der Grifflasche über der zugleich eine Symmetrieachse des Öffnungsteils bildenden zusätzlichen Kerblinie.

Bei all diesen Ausführungsformen kommen der Grifflasche zwei Funktionen zu, nämlich bei Beginn des Öffnungsvorganges einen vorbestimmten Abschnitt der Kerblinie zum Einbrechen zu bringen. Danach muß zum Freilegen der Ausgießöffnung die Anreißstelle dazu gebracht werden, entlang der Kerblinie weiterzuwandern, wobei die Grifflasche den Öffnungsteil gleichzeitig sicher abknicken und in den Behälter drücken soll.

Dabei ist zu beachten, daß die Ausgießöffnung eine ausreichende Größe aufweisen muß, um ein gleichmäßiges störungsfreies Ausgießen zu ermöglichen. Zum anderen ist zu beachten, daß es aus verschiedenen bekannten Gründen unerwünscht ist, daß die Grifflasche am Öffnungsteil selber befestigt ist und/oder mit ihrem Aufbrechende direkt über einem Abschnitt der Kerblinie liegt. Es werden daher Ausführungsformen bevorzugt, bei denen der freie Rand der Grifflasche an derem Aufbrechende nur ein kleines Maß über den Öffnungsteil ragt und einen größeren Abstand von der gegenüberliegenden Kerblinie aufweist. Auf diese Ausführungsart bezieht sich auch die vorliegende Erfindung.

Um bei dieser Art von Aufreißdeckel der ersten Funktion der Grifflasche gerecht zu werden, sollte der Abstand zwischen der freien Kante des Aufbrechendes der Grifflasche und deren Befestigungsstelle, d.h. der beim anfänglichen Einbrechen der Kerblinie wirksame Hebelarm möglichst klein sein.

Für die zweite Funktion der Grifflasche, d.h. für das Weitertreiben der Anreißstelle entlang der Kerblinie und für das sichere Eindrücken des Öffnungsteils in den Behälter sollte der Abstand des freien Randes des Einbrechendes von der Befestigungsstelle der Grifflasche, d.h. der wirksame Hebelarm möglichst groß sein.

Es ist bisher nicht gelungen diese widersprechenden Anforderungen in optimaler Weise gleichermaßen zu berücksichtigen.

Es ist Aufgabe der Erfindung hier Abhilfe zu schaffen.

Diese Aufgabe wird durch die Lehre des Anspruchs 1 gelöst.

Diese Maßnahmen ermöglichen unabhängig von der konkreten Umrißform des Öffnungsteils und seiner Orientierung im Vergleich zur Längsachse der Grifflasche sowie unabhängig davon, ob der Öffnungsteil einteilig oder durch eine zusätzliche Kerblinie in zwei Öffnungsteilhälften unterteilt ist, einerseits ein sicheres Einbrechen der Kerblinie am Beginn des Öffnungsvorganges unter Aufwendung mäßiger Kräfte und andererseits ein sicheres Weitertreiben der Anreißstelle entlang der Kerblinie und ein zuverlässiges Eindrücken des Öffnungsteils oder der Öffnungsteilhälften in das Innere des Behälters. Dies wird dadurch erreicht, daß den beiden Funktionen der Grifflasche unterschiedlich große wirksame Hebelarme zugeordnet sind, die automatisch einerseits beim Einbrechvorgang und andererseits beim weiteren Öffnungsvorgang zur Wirkung kommen. Die seitliche Versetzung der zusammenwirkenden Kontaktbereiche gegenüber der Längsachse der Grifflasche schafft dabei die Voraussetzung, daß diese Ausbildung gleichermaßen bei einteiligen oder zweihälftigen Öffnungsteilen angewendet werden kann.

Besonders vorteilhaft wird das Eindrücken des Öffnungsteils in das Behälterinnere begünstigt, wenn der Öffnungsteil gemäß der Lehre des Anspruchs 3 ausgebildet und orientiert ist. Hierdurch läßt sich auch bei relativ kurzem Abstand zwischen dem freien Rand des Aufbrechendes und der Befestigungsstelle der Grifflasche die zweite Funktion der Grifflasche gut erfüllen, da die Längsachse der Grifflasche mit der kürzeren Symmetrieachse des Öffnungsteils fluchtet. Dennoch wird ein ausreichender Öffnungsquerschnitt erhalten, da die Verkürzung der Öffnungsweite in Richtung der Längsachse der Grifflasche durch eine Verbreiterung der Öffnung in Richtung quer dazu ausreichend kompensiert werden kann. Auch diese besonders vorteilhafte Querschnittsform und Orientierung des Öffnungsteils kann sowohl bei einteiliger Ausbildung als auch bei Unterteilung des Öffnungsteils in zwei Hälften eingesetzt werden.

Die besonderen Kontaktbereiche zwischen Öffnungsteil und Grifflasche, die während des anfänglichen Einbrechens des Kerblinienabschnittes nahe der Befestigungsstelle der Grifflasche wirksam sind, können durch näpfchenförmige, noppenförmige oder warzenförmige Ausformungen an der Grifflasche und/oder am Öffnungsteil ausgebildet sein.

Die eingangs schon erwähnte **US-A 3,446,389** (Omar L. Brown) zeigt in ihrer Fig. 8 in Aufsicht und in ihren Figuren 9 bis 11 im Querschnitt einen leicht zu öffnenden Deckel für eine Dose, die Teile der Merkmalsgruppen des Anspruchs 1 aufweist. Es ist ein Öffnungsteil vorgesehen, das zweigeteilt ist, es hat zwei Flügel, die von einer T-förmigen Kerblinie begrenzt werden. An dieser Kerblinie können die beiden Flügel in den Behälter eingebrochen und eingeschwenkt werden, wobei die äußeren Extrema der T-Kerblinie **über jeweils eine langgestreckte Biegelinie** verbunden sind, die nicht gekrümmt ist und auch keine eng begrenzte Biegezone oder Biegelinie ist. Eine Grifflasche ist auf dem Deckel außerhalb des Öffnungsteils so angeordnet, daß nur ein kleiner Teil ihrer Länge über dem Öffnungsteil liegt, der größte Abschnitt der Grifflasche liegt über dem Deckelspiegel. Ein Anheben des Griffteils der Grifflasche führt zu einem mechanischen Kontakt von Druckflächen ("pressure pads"), die eine nierenförmige Gestalt aufweisen und in Querrichtung länger sind, als in Längsrichtung der Grifflasche.

Mit diesen Kontaktzonen wird mechanisch verbessertes Aufbrechen der Kerblinie erhalten, wobei es von Brown als vorteilhaft beschrieben wird, wenn **kein Berühren** des freien Randes des Aufbrechendes der Grifflasche beim Aufbrechen erfolgt (vgl. dort Spalte 8, Zeilen 58 bis 60).

Anders die Erfindung, die das anfängliche Angreifen von Kontaktbereichen an den Öffnungsflügeln in Verbindung mit einem Überleiten zum Angreifen des freien Randes des Aufbrechendes der Grifflasche an dem (oder den) in Folge weiter einschwenkenden Öffnungsteil(en) **zur Veränderung des wirksamen Hebelarmes** einsetzt. Unterstützt wird dies durch die teilweise unter der Grifflasche liegenden - eng begrenzten - Biegelinien. Mit anderen Worten schneidet sich die Gerade durch Kontaktbereich und Befestigungsstelle **nicht** mit der begrenzten Biegelinie.

Ausführungs**beispiele** der Erfindung sollen ihr Verständnis vertiefen und ergänzen.

Es zeigen:
- Figur 1: in Draufsicht einen Deckel gemäß der Erfindung in einer ersten Ausführungsform, wobei in Figur 1 die Grifflasche nicht eingezeichnet ist.
- Figur 2: in Draufsicht auf den (nicht dargestellten) Deckelspiegel den Öffnungsteil und die Grifflasche in einer bevorzugten Ausführungsform.
- Figur 3: in ähnlicher Darstellung wie Figur 2 eine abgewandelte Ausführungsform.
- Figur 4 5 und 6: jeweils im Ausschnitt und teilweise geschnitten verschiedene Ausführungsformen der zusammenwirkenden Kontaktbereiche.
- Figur 7: im Ausschnitt eine Draufsicht auf einen Deckelspiegel in einer weiteren bevorzugten Ausführungsform.

Der Deckel besteht bevorzugt aus Stahlblech, das bisher wegen des vergleichsweise hohen Einbrech- und Reißwiderstandes für Aufreißdeckel nur im begrenzten Maße verwendet worden ist. Figur 1 zeigt den Deckel 1 in Draufsicht vor der Anbringung der zugehörigen Grifflasche. Figur 2 zeigt im Ausschnitt den Deckelspiegel des Deckels 1 nach Figur 1 mit angebrachter Grifflasche. Die Figuren 1 und 2 zeigen für einen einteiligen Öfnungsteil eine bevorzugte Ausführungsform.

Gemäß Figur 1 und 2 ist in dem von dem Deckelrand 2 umgebenden Deckelspiegel 3 eine stetig gekrümmt verlaufende Kerblinie vorgesehen, die einen Öffnungsteil 6 begrenzt. Die Kerblinie 4 weist eine eng begrenzte Biegezone 5 auf über die der Öffnungsteils 6 mit dem Deckelspiegel 3 einstückig aber abknickbar verbunden ist. Bei der bevorzugten Ausführungsform begrenzt die Kerblinie 4 einen generell symmetrischen ovalen Umriß des Öffnungsteils, der durch eine kurze Symmetrieachse 7 und eine demgegenüber längere Symmetrieachse 8 bestimmt ist. Die Biegezone 5 der Kerblinie 4 ist um ein kleines Ausmaß gegenüber der kürzeren Symmetrieachse 7 nach einer Seite versetzt angeordnet. Auf der kürzeren Symmetrieachse 7 und außerhalb des Öffnungsteils 6 ist aus dem Blech des Deckelspiegels ein Niet 9 herausgeformt, der in unmittelbarer Nähe eines zu der übrigen Kerblinie entgegengesetzt gekrümmt verlaufenden Kerblinienabschnittes angeordnet ist. Bei dem bevorzugten Ausführungsbeispiel nach Figur 1 ist der Öffnungsteil 6 gegenüber dem Rand 2 des Deckels so angeordnet, daß die kürzere Symmetrieachse 7 mit einem Radius des Deckels fluchtet. Die Anordnung könnte aber auch so sein, daß die längere Symmetrieachse 8 mit einem Deckelradius im wesentlichen übereinstimmt.

Mittels des Nietes 9 ist am Deckelspiegel 3 flach aufliegend eine hebelförmige Grifflasche 10 befestigt, die in bekannter Weise aus Blech hergestellt und entsprechend versteift ausgebildet ist. Die Grifflasche 10 weist einen außerhalb des Öffnungsteils über dem Deckelspiegel liegenden Griffabschnitt 11 und ein nur um ein begrenztes Ausmaß über den Öffnungsteil 6 ragendes Aufbrechende 12 auf. Das Aufbrechende weist einen freien Rand 15 auf.

Die Grifflasche ist mittels des Nietes 9 über einen um eine Linie 14 abknickbaren Befestigungslappen 13 befestigt. Die Befestigung der Grifflasche erfolgt so, daß ihre Längsachse 16 mit der kürzeren Symmetrieachse 7 des Öffnungsteils 6 fluchtet.

Bei der bevorzugten Ausführung nach Figur 2 ist der freie Rand 15 des Aufbrechendes 12 gegenüber der Längsachse 16 der Grifflasche 10 asymmetrisch ausgebildet, wobei das Aufbrechende eine nach der von der Biegezone 5a der Kerblinie 4 abgewandten Seite des Befestigungsnietes 9 gerichtete Nase 17 bildet. Im Bereich der Nase 17 ist zwischen dem Öffnungsteil 6 und der Grifflasche 10 ein besonderer Kontaktbereich 18 ausgebildet. Dieser Kontaktbereich kann nach Figur 4 eine in Richtung auf den Öffnungsteil in die Grifflasche eingedrückte halbkugelförmige Noppe 47 sein. Es könnte aber auch eine solche Noppe in dem Öffnungsteil selber sein, die der Grifflasche 10 zugewandt ist. Es können auch Verformungen in beiden Teilen sein, wie dies Figur 5 andeutet. In diesem Fall sind z.B. zwei kegelstumpfförmige Warzen 48 und 49 in Grifflasche 10 und Öffnungsteil 6 vorgesehen, die vor dem Öffnungsvorgang aufeinanderliegen oder nur einen geringen gegenseitigen Abstand aufweisen. Die Ausformung kann auch dreieckförmig sein, wie dies bei 51 in Figur 6 gezeigt ist, oder als winkelförmige Rippe ausgebildet sein.

Der Abstand 22 der Kontaktbereiche 18 von der Befestigungsstelle 9 ist von dem Abstand 21 der Nasenkante 17 von der Befestigungsstelle 9 verschieden, und zwar kleiner. Das gleiche gilt für den senkrechten Abstand 25 der Kontaktbereiche von der Befestigungsstelle im Vergleich zu dem senkrechten Abstand 24 des übrigen Bereiches des freien Randes 15 des Aufbrechendes 12 der Grifflasche. Weiter erkennt man aus Figur 2, daß die Abstände 24 und 25 deutlich kleiner als der Abstand 23 des Punktes der Kerblinie 4 ist, der auf dem von der Befestigungsstelle 9 abgewandten Ende der kürzeren Symmetrieachse 7 liegt.

Ein kritischer Punkt beim Weiterwandern der Anreißstelle entlang der Kerblinie ist der Punkt 27 der Kerblinie, der den größten Abstand von der Biegezone 5a aufweist. Man erkennt aus Figur 2, daß die Nase 17 gegenüber der kürzeren Symmetrieachse 7 in Richtung auf diesen kritischen Punkt 27 vorspringt.

Beim anfänglichen Öffnen wird das Griffende 11 der Grifflasche 10 vom Deckelspiegel angehoben. Dabei stützt sich die Grifflasche auf dem Öffnungsteil in den Kontaktbereichen 18 ab, so daß mit kurzem Hebelarm der der Befestigungsstelle 9 zunächstliegende Kerblinienabschnitt entlang der durch den Pfeil 20 angedeuteten Einbrechzone zuverlässig einbricht. Beim weiteren Anheben der Grifflasche wird zunächst über die Kontaktbereiche 18 und anschließend über den freien Rand der Nase 17 ein Druck auf den Öffnungsteil ausgeübt, so daß die Anreißstelle entsprechend den Pfeilen 28 entlang der Kerblinie 4 weiterwandert und zwar auch sicher über den kritischen Punkt 27 hinaus. Aufgrund der Nase 17 wird ferner das Abschwenken oder Eindrücken des Öffnungsteils 6 in das Innere des Behälters in vorteilhafter Weise begünstigt. Das Aufbrechende der Grifflasche und damit die Grifflasche als solche können entsprechend verkürzt werden, was zu einer Materialeinsparung führt. Die beim Anbrechen wirksame Hebellänge 25 ist zusätzlich wesentlich verkürzt, so daß sich wesentlich günstigere Kraftverhältnisse während des Einbrechens im Bereich der Aufbrechzone 20 ergeben. Auf der anderen Seite wird durch die Nase 17 ein wesentlich längerer Hebelarm 21 trotz der Verkürzung der Länge des Aufbrechendes 12 auf den Abstand 24 erreicht. Man erhält also für beide Funktionen der Grifflasche wesentlich günstigere Verhältnisse als bisher.

Figur 3 zeigt eine mögliche Ausführungsform bei in zwei Hälften unterteiltem Öffnungsteil 6. Auch hier weist die kontinuierlich gekrümmt verlaufende Kerblinie 31 einen nahezu ovalen Verlauf auf, wobei die Längsachse des Öffnungsteil 6 mit der Längsachse 36a der Grifflasche 36 zusammenfällt. Der Öffnungsteil ist durch eine mit diesen Achsen zusammenfallende zusätzliche geradlinige Kerblinie 32 in zwei gleiche Hälften 33 und 34 unterteilt, die durch Verformungen in der dargestellten Weise versteift sein können. Die Grifflasche ist zu ihrer Längsachse 36a symmetrisch ausgebildet und über den Niet 38 mittig zwischen den den beiden Öffnungsteilhälften 33, 34 zugeordneten Biegezonen 40a, 40b angeordnet. Auch hier ist zwischen dem Öffnungsteil 6 und der Grifflasche ein besonderer Kontaktbereich 39 ähnlich dem zuvor beschriebenen Kontaktbereich 18 vorgesehen. Bei zweiteiligem Öffnungsteil ist dieser Kontaktbereich nahe der zwischen den beiden Biegezonen der Kerblinie angeordneten anfänglichen Aufbrechzone 41 und damit sehr nahe auch dem Niet 38 angeordnet. Auch hier ist der Kontaktbereich zu einer Seite der Längsachse 36a der Grifflasche 36 seitlich versetzt. Die Grifflasche ist wieder über einen abknickbaren Befestigungslappen angebracht. Man erkennt, daß der Kraftarm, der beim anfänglichen Einbrechen wirksam wird, auf den sehr kurzen Abstand 42 gekürzt worden ist, während demgegenüber während der zweiten Phase des Öffnungsvorganges der deutlich längere Kraftarm 43 für das Weiterreißen und Abknicken der beiden Öffnungsteilhälften wirksam ist, der durch den freien Rand 36b der Grifflasche bestimmt wird. Es kann, wie gestrichelt eingezeichnet, auch ein zweiter Kontaktbereich 39b auf der anderen Seite der zusätzlichen Kerlinie 32 vorgesehen sein. Um diesen beim Öffnungsvorgang erst nach Wirksamwerden des Kontaktbereiches 39a zur Wirkung kommen zu lassen, kann dieser - bezogen auf die Schwenkbewegung der Grifflasche beim Öffnen - eine vorbestimmte Leerwegstrecke gegenüber dem Kontaktbereich 39a aufweisen, z.B. ein Kontaktvorsprung von geringerer Höhe sein.

Beim Öffnen wird durch Anheben der Grifflasche zunächst der Aufbrechbereich 41 der Kerblinie zum Einbrechen gebracht. Die Anreißstelle läuft dann entsprechend den Pfeilen zunächst über den geraden zusätzlichen Kerblinienabschnitt 32 zu dem von der Grifflasche am entferntesten liegenden Punkt der Kerblinie, worauf sich zwei Reißstellen bilden, die im wesentlichen symmetrisch nach beiden Seiten entlang der Kerblinie bis zu den Biegezonen weiterlaufen.

Auch eine solche zweiteilige Ausbildung des Öffnungsteils läßt sich noch wesentlich verbessern, wenn der Öffnungsteil von ovalem Querschnitt mit seiner längeren Symmetrieachse quer zur Längsachse der Grifflasche angeordnet wird, wie dies die Ausführungsform nach Figur 7 zeigt.

Die Ausführungsform nach Figur 7 unterscheidet sich von der nach Figur 3 durch diese soeben erwähnte Umrißgestalt und Orientierung des Öffnungsteils 6. Die beiden Biegezonen 59a, 59b der kontinuierlich gekrümmt verlaufenden Kerblinie 56 liegen symmetrisch zu dem geraden Kerblinienabschnitt 60 beiderseits im geringen Abstand von der Befestigungsstelle 65. Der Kontaktbereich 64, der hier als warzenförmige Erhebung im Öffnungsteil 6 dargestellt ist, liegt gegenüber dem geraden Kerblinienabschnitt 60 seitlich versetzt in einem Abstand von dem die Aufbrechzone bestimmenden Kerblinienabschnitt, welcher dem Abstand der Befestigungsstelle 65 von diesem Kerblinienabschnitt etwa entspricht. Die längere Symmetrieachse 63 des ovalen Öffnungsteils liegt etwa senkrecht zu dem geraden Kerblinienabschnitt 60 und somit auch zur Längsachse der Grifflasche. Durch den geraden Kerblinienabschnitt 60 ist der Öffnungsteil 6 in die beiden Öffnungsteilhälften 61, 62 unterteilt.

## Patentansprüche

1. Aufreißdeckel aus Blech für Dosen mit mindestens einem Öfffnungsteil (6;33,34;61,62), der durch eine Kerblinie (4,31,32,56) begrenzt ist, deren Enden eine Biegelinie (5, 5a; 40a,40b; 59a,59b) definieren;
- mit einer hebelförmigen Grifflasche (10,11,12; 36,36c), die an einer Befestigungsstelle (9,38,45,65) außerhalb des Öffnungsteils am Deckelspiegel (3) des Deckels befestigt ist, wobei der Öffnungsteil und die Grifflasche über einen begrenzten Kontaktbereich (18,39a,39b,64), der zwischen dem Rand (15,36b) des Aufbrechendes (12,36c) der Grifflasche und der Befestigungsstelle (9,38,45,65) liegt, in Berührung stehen; **dadurch gekennzeichnet,**
daß die begrenzte Biegelinie (5, 5a; 40a,40b; 59a,59b) eine (gedachte) Verbindungsgerade zwischen Befestigungsstelle (9,38,45,65) und Kontaktbereich (18,39a,39b,64) nicht schneidet und zumindest teilweise unterhalb der Grifflasche (10,11,12; 36,36c) liegt.

2. Aufreißdeckel nach Anspruch 1, **dadurch gekennzeichnet,**
daß der Öffnungsteil (6;33,34;61,62) beim Einbrechen der Kerblinie (31,56) durch eine zusätzliche Kerblinie (32,60), die sich im wesentlichen geradlinig entlang der - mit der Längsachse (36a) der Grifflasche (36) fluchtenden - Symmetrieachse des Öffnungsteils (33,34) erstreckt, in zwei jeweils eine Biegelinie (40a,40b; 59a 59b) aufweisende Öffnungs-Teilhälften (33,34; 61,62) auftrennbar ist.

3. Aufreißdeckel nach Anspruch 1 oder 2,
**dadurch gekennzeichnet,**
daß der Umriß des Öffnungsteils (6;33,34;61,62) oval ist und die Längsachse (16;36a) der Grifflasche (10;36) die längere Achse (8,63) des Öffnungsteils etwa unter einem rechten Winkel schneidet.

4. Aufreißdeckel nach Anspruch 2,
**dadurch gekennzeichnet,**
daß der freie Rand (36b) des Aufbrechendes (12,36c) der Grifflasche (36) stetig gekrümmte ist und zu ihrer Längsachse (36a) symmetrisch verläuft, wobei die Kontaktbereiche (39a,39b,64) der Befestigungsstelle (38) der Grifflasche (36) näher als ihrem freien Rand (36b) sind.

5. Aufreißdeckel nach Anspruch 2,
**dadurch gekennzeichnet,**
daß die eng begrenzten Biegelinien (40a,40b; 59a,59b) beiderseits der Längsachse (36a) und nahe der Befestigungsstelle (38,65) der Grifflasche (36) liegen.

6. Aufreißdeckel nach Anspruch 3, **dadurch gekennzeichnet,**
daß - bei einteiligem ovalem Öffnungsteil (6) - der/die Kontaktbereiche (18) auf der von der eng begrenzten Biegelinie (5a) abgewandten Seite der Befestigungsstelle (9) der Grifflasche (10;11,12) versetzt angeordnet sind.

7. Aufreißdeckel nach Anspruch 6, **dadurch gekennzeichnet,**
daß der freie Rand (15) des Aufbrechendes (12) zur Längsachse (16) der Grifflasche (10) asymmetrisch ist und auf der Seite des/der Kontaktbereiche (18) eine seitlich (21) vorspringende Nase (17) aufweist.

8. Aufreißdeckel nach Anspruch 7, **dadurch gekennzeichnet,**
daß der/die Kontaktbereiche (18) im Bereich der vorspringenden Nase (17) angeordnet sind.

9. Aufreißdeckel nach einem der Ansprüche 1 bis 8,
**dadurch gekennzeichnet,**
daß wenigstens einer der beiden zusammwirkenden Kontaktbereiche (18; 39a,39b; 64) durch eine vorspringende, warzenförmige oder rippenförmige Ausformung (47;48,49;51) im Aufbrechende (12;36c) der Grifflasche (10,36) und/oder im Öffnungsteil (6;33,34;61,62) gebildet ist.

10. Aufreißdeckel nach einem der Ansprüche 2 bis 5,
**dadurch gekennzeichnet,**
daß beiderseits der Längsmittellinie (36a) der Grifflasche (36) je ein Kontaktbereich (39a,39b) vorgesehen ist, von denen der eine (39b) - bezogen auf die Einschwenkbewegung des Aufbrechendes (36c) der Grifflasche (36) beim Öffnen der Öffnungs-Teilhälften (33,34;61,62) - eine gegenüber dem anderen Kontaktbereich (39a) vorbestimmte Leerwegstrecke bis zur Kontaktgabe aufweist.

11. Aufreißdeckel nach einem der erwähnten Ansprüche, bei dem der oder die Kontaktbereiche (64;39a,39b;18) zur Längsachse (16,36a) der Grifflasche (10,36) seitlich versetzt sind.

12. Aufreißdeckel nach einem der erwähnten Ansprüche, bei dem die Kerblinie (4;31,32;56) stetig gekrümmt verläuft.

13. Aufreißdeckel nach einem der erwähnten Ansprüche, bei dem der Abstand der Kontaktbereiche (64;39a,39b;18) bzw. des freien Randes (15,36b) der Grifflasche jeweils von der Befestigungsstelle verschieden ist.

## Claims

1. A pull-tab lib of sheet metal for cans with at least one opening part (6; 33, 34; 61, 62) which is limited through a notched line (4, 31, 32, 56), the ends of which define a bending line (5, 5a; 40a, 40b; 59a, 59b);
with a lever-shaped gripping lug (10, 11, 12; 36, 36c) which is secured to an attachment point (9, 38, 45, 65) outside the opening part on the cover surface (3) of the cover, wherein the opening part and the gripping lug are in contact with each other through a limited contact region (18, 39a, 39b, 64), which lies between the edge (15, 36b) of the break-open end (12, 36c) of the gripping lug and the attachment point (9, 38, 45, 65); characterised in that
the limited bending line (5, 5a; 40a, 40b; 59a, 59b) does not intersect a (theoretical) straight line connecting the attachment point (9, 38, 45, 65) and the contact region (18, 39a, 39b, 64) and lies at least in part beneath the gripping lug (10, 11, 12; 36,36c).

2. A pull-tab lib according to claim 1, characterised in that the opening part (6; 33, 34; 61, 62), upon intersection of the notched line (31, 56) by an additional notched line (32, 60) which substantially extends in a straight line along the symmetrical axis of the opening part (33, 34) - the said axis aligned with the longitudinal axis (36a) of the gripping lug (36) - can be separated into two opening part halves (33, 34; 61, 62) each having a bending line (40a, 40b; 59a, 59b).

3. A pull-tab lib according to claim 1 or claim 2,
characterised in that
the outline of the opening part (6; 33, 34; 61, 62) is oval and the longitudinal axis (16; 36a) of the gripping lug (10;36) intersects the longer axis (8, 63) of the opening part approximately orthogonally.

4. A pull-tab lib according to claim 2,
characterised in that
the free edge (36b) of the break-open end (12, 36c) of the gripping lug (36) is continuously curved and extends symmetrically to its longitudinal axis (36a), whereby the contact regions (39a, 39b, 64) are closer to the attachment point (38) of the gripping lug (36) than to its free edge (36b).

5. A pull-tab lib according to claim 2,
characterised in that
the narrow bounded bending lines (40a, 40b; 59a, 59b) lie on both sides of the longitudinal axis (36a) and close to the attachment point (38, 65) of the gripping lug (36).

6. A pull-tab lib according to claim 3, characterised in that - with a unipartite oval opening part (6) - the contact region or regions (18) are arranged displaced on that side of the attachment point (9) of the gripping lug (10; 11, 12) facing away from the narrow bounded bending line (5a).

7. A pull-tab lib according to claim 6, characterised in that the free edge (15) of the break-open end (12) is asymmetrical to the longitudinal axis (16) of the gripping lug (10) and is provided with a laterally-projecting (21) nose (17) on the side of the contact regions (18).

8. A pull-tab lib according to claim 7, characterised in that the contact region or regions (18) are arranged in the region of the projecting nose (17).

9. A pull-tab lib according to any one of claims 1 to 8,
characterised in that
at least one of the two interacting contact regions (18; 39a, 39b; 64) is formed in the break-open end (12; 36c) of the gripping lug (10, 36) and/or in the opening part (6; 33, 34; 61, 62) through a projecting nipple-shaped or rib-shaped recess (47; 48, 49; 51).

10. A pull-tab lib according to any one of claims 2 to 5,
characterised in that
a contact region (39a, 39b) is provided on each side of the longitudinal mid-line (36a) of the gripping lug (36), with one contact region (39b) provided with a pre-specified empty run route to contact compared to the other contact region (39a) - in relation to the swiveling movement of the break-open end (36c) of the gripping lug (36) upon opening of the opening half parts (33, 34; 61, 62).

11. A pull-tab lib according to any one of the preceding claims, with the contact regions (64; 39a, 39b; 18) displaced laterally to the longitudinal axis (16, 36a) of the gripping lug (10, 36).

12. A pull-tab lib according to any one of the preceding claims, with the notched line (4; 31; 32; 56) extending in a continuously curved manner.

13. A pull-tab lib according to any one of the preceding claims, with the distance between the contact regions (64; 39a, 39b; 18) or the free edge (15, 36b) of the gripping lug and the attachment point in each case different.

## Revendications

1. Couvercle à ouverture facile en tôle pour boîtes avec au moins une partie d'ouverture (6;33,34;61,62) qui est délimitée par une ligne d'entaille (4,31,32,56), dont les extrémités définissent une ligne de pliage (5,5a;40a,40b;59a,59b) ;
- avec un collier à poignée (10,11,12;36,36c) en forme de levier qui est fixé à un point de fixation (9,38,45,65) à l'extérieur de la partie d'ouverture sur le miroir (3) du couvercle, la partie d'ouverture et le collier à poignée étant en contact par l'intermédiaire d'une plage de contact (18,39a,39b,64) limitée, qui se situe entre le bord (15,36b) de l'extrémité à ouvrir (12,36c) du collier à poignée et le point de fixation (9,38,45,65), caractérisée en ce que la ligne de pliage (5,5a;40a,40b;59a,59b) limitée ne coupe pas une droite de liaison (imaginaire) entre le point de fixation (9,38,45,65) et la zone de contact (18,39a,39b,64) et se situe au moins en partie au-dessous du collier à poignée (10,11,12;36,36c).

2. Couvercle à ouverture facile selon la revendication 1, caractérisé en ce que la partie d'ouverture (6;33,34;61,62) peut être séparée, lors de l'enfoncement de la ligne d'entaille (31,56) par une ligne d'entaille (32,60) supplémentaire qui s'étend sensiblement en ligne droite le long de l'axe de symétrie (alignée avec l'axe longitudinal (36a) du collier à poignée (36) de la partie d'ouverture (33,34), en deux demi-parties d'ouverture (33,34;61,62) présentant respectivement une ligne de pliage (40a,40b;59a,59b).

3. Couvercle à ouverture facile selon la revendication 1 ou 2, caractérisé en ce que le contour de la partie d'ouverture (6;33,34;61,62) est ovale et l'axe longitudinal (16;36a) du collier à poignée (10;36) coupe l'axe (8,63) le plus long de la partie d'ouverture à peu près à angle droit.

4. Couvercle à ouverture facile selon la revendication 2, caractérisé en ce que le bord (36b) libre de l'extrémité à ouvrir (12,36c) du collier à poignée (36) est toujours courbé et est disposé de façon symétrique par rapport à son axe longitudinal (36a), les zones de contact (39a,39b,64) du point de fixation étant plus proches du collier à poignée (36) que de son bord (36b) libre.

5. Couvercle à ouverture facile selon la revendication 2, caractérisé en ce que les lignes de pliage (40a,40b;59a,59b) très limitées sont situées des deux côtés de l'axe longitudinal (36a) et à proximité du point de fixation (38,65) du collier à poignée (36).

6. Couvercle à ouverture facile selon la revendication 3, caractérisé en ce que, sur la partie d'ouverture (6) ovale en une seule pièce, la/les zone(s) de contact ((18) est/sont disposée(s) en quinconce sur le côté, opposé à la ligne de pliage (5a) très limitée, du point de fixation (9) du collier à poignée (10;11,12).

7. Couvercle à ouverture facile selon la revendication 6, caractérisé en ce que le bord libre (15) de l'extrémité à ouvrir (12) est dissymétrique par rapport à l'axe longitudinal (16) du collier à poignée (10) et présente un ergot (17) avançant latéralement (21) sur la face de la/des zones de contact (18).

8. Couvercle à ouverture facile selon la revendication 7, caractérisé en ce que la zone/les zones de contact (18) sont disposées dans la zone de l'ergot (17) saillant.

9. Couvercle à ouverture facile selon l'une quelconques des revendications 1 à 8, caractérisé en ce qu'au moins l'une des deux zones de contact (18;39a,39b;64) agissant ensemble est constituée par une partie formée (47;48,49;51) saillante, en forme de bosse ou de nervure, dans l'extrémité à ouvrir (12;36c) du collier à poignée (10,36) et/ou dans la partie d'ouverture (6;33,34;61,62).

10. Couvercle à ouverture facile selon l'une quelconque des revendications 2 à 5, caractérisé en ce que, des deux côtés de la ligne médiane longitudinale (36a) du collier à poignée (36), il est prévu respectivement une zone de contact (39a,39b), zone dont l'une (39b) présente un parcours à vide, prédéfini par rapport à l'autre zone de contact (39a), jusqu'au contact, et ce par rapport au mouvement de pivotement de l'extrémité à ouvrir (36c) du collier à poignée (36) lors de l'ouverture des demi-parties d'ouverture (33,34;61,62).

11. Couvercle à ouverture facile selon l'une quelconque des revendications mentionnées, avec lequel la ou les zones de contact (64;39a,39b;18) sont décalées latéralement par rapport à l'axe longitudinal ((16,36a) du collier à poignée (10,36).

12. Couvercle à ouverture facile selon l'une quelconque des revendications mentionnées, avec lequel la ligne d'entaille (4;31,32;56) est toujours courbée.

13. Couvercle à ouverture facile selon l'une quelconque des revendications mentionnées, avec lequel l'écartement des zones de contact (64;39a,39b;18) et du bord (15,36b) libre du collier à poignée est différent respectivement du point de fixation.
